# EUROPÄISCHE PATENTANMELDUNG

(11) **EP 2 330 354 A1**
(43) Veröffentlichungstag der Anmeldung: **08.06.2011**
(21) Anmeldenummer: 10193649.0
(22) Anmeldetag: 03.12.2010
(51) Int. Cl.: F24C 7/06

(54) **Heizkörper für ein Hausgerät**

(30) Priorität: 04.12.2009 ES 200931110
(71) Anmelder: BSH Bosch und Siemens Hausgeräte GmbH, 81739 München (DE)
(72) Erfinder: Galindo Perez, Juan Jose, 50007, Zaragoza (ES)

(57) **Zusammenfassung**

Heizkörper für ein Hausgerät, welcher eine als mehrfach gewundenen Stab (15) ausgebildete Heizwendel (15) umfasst, wobei der Stab verstärkungsstrebenfrei ausgebildet ist.

## Beschreibung

Die Erfindung betrifft einen Heizkörper für ein Hausgerät, welcher eine als mehrfach gewundener Stab ausgebildete Heizwendel umfasst. Des Weiteren betrifft die Erfindung ein Gargerät mit zumindest einem derartigen Heizkörper.

Beispielsweise bei einem Backofen sind derartige Heizkörper bekannt, um in einem Garraum Wärme zum Zubereiten eines eingebrachten Lebensmittels zu erzeugen. Dazu kann ein derartiger Heizkörper beispielsweise als Grillheizkörper ausgebildet sein.

In Fig. 1 ist eine Draufsicht auf einen Heizkörper für ein derartiges Hausgerät zum Zubereiten von Lebensmitteln gezeigt. Dieser Heizkörper 1 umfasst einen mehrfach gewundenen Stab 2, der Endabschnitte 3 und 4 aufweist, die an ihren Enden 5 und 6 zur elektrischen Kontaktierung und Energieversorgung ausgebildet sind. Der mehrfach gewundene Stab 2 weist mehrere Windungen 7, 8 und 9 auf. Zur Stabilisierung und Verstärkung ist eine Verstärkungsstrebe 10 vorgesehen, welche sich über die gesamte Breite und somit über alle Windungen 7 bis 9 erstreckt. Die als gerader Stab ausgebildete Verstärkungsstrebe 10 ist an den Stab 2 im Bereich der Windungen 7 bis 9 angeschweißt. Durch eine derartige Ausgestaltung soll eine Stabilisierung des Heizkörpers 1 erreicht werden. Dies ist zum einen nur bedingt möglich und zum anderen sind dazu Fertigungsaufwand und zusätzliche Bauteile notwendig. Gerade durch die Schweißverbindungen sind daher eine Vielzahl von zusätzlichen Arbeitsschritten erforderlich, um den Heizkörper 1 fertigen zu können.

Es ist Aufgabe der vorliegenden Erfindung, einen Heizkörper zu schaffen, welcher stabil ausgebildet und befestigt werden kann bzw. entsprechend in dem Gargerät angeordnet werden kann.

Diese Aufgabe wird durch einen Heizkörper, welcher die Merkmale nach Anspruch 1 aufweist, und ein Gargerät, welches die Merkmale nach Anspruch 10 aufweist, gelöst.

Ein erfindungsgemäßer Heizkörper für ein Hausgerät umfasst eine als mehrfach gewundener Stab ausgebildete Heizwendel. Dieser Stab ist verstärkungsstrebenfrei ausgebildet. Es ist also vorgesehen, dass keine derartige Verstärkungsstrebe mehr an dem Stab befestigt ist. Insbesondere die Windungen der als Stab ausgebildeten Heizwendel sind somit nicht mehr durch eine derartige Verstärkungsstrebe miteinander verbunden. Wie sich in Versuchen gezeigt hat, wurde erstaunlicherweise auch festgestellt, dass die im Stand der Technik ohnehin sehr dünn ausgebildete Verstärkungsstrebe nicht erforderlich ist, um dennoch eine ausreichende mechanische Stabilität der Heizwendel gewährleisten zu können. Durch diese Ausgestaltung wird ein bauteilreduzierter und mit geringerem Fertigungs- und Montageaufwand bereitstellbarer Heizkörper ermöglicht.

Vorzugsweise weist der Stab zwei Endabschnitte auf, welche jeweils mit einer Halteklammer an einem plattenartigen Träger befestigbar sind. Durch diese Ausgestaltung wird die stabile Positionierung und Befestigung gerade an diesen spezifischen Stellen des Stabs gewährleistet. Indem Halteklammern vorgesehen sind, kann eine einfache und schnelle Montage gewährleistet werden. Darüber hinaus kann eine zerstörungsfreie und reversible Entnahme und Wiedereinbringung des Heizkörpers in die Halteklammern und somit eine reversibel ausbildbare Befestigung an dem plattenartigen Träger erreicht werden. Gerade zu Montage- und Wartungsarbeiten kann somit auch diesbezüglich eine Entnahme aus den Halteklammern zerstörungsfrei und verschleißarm erfolgen, so dass die Handhabbarkeit und Zugänglichkeit zum Heizkörper, insbesondere dessen Heizwendel, verbessert ist.

Vorzugsweise sind die Halteklammern einstückig mit dem plattenartigen Träger ausgebildet. Auch dadurch kann zum Einen eine Bauteilreduzierung ermöglicht werden und darüber hinaus eine schnelle Fertigung der Halteklammern und des Trägers ermöglicht werden. Darüber hinaus kann Montageaufwand eingespart werden und eine mechanisch stabile Befestigung der Halteklammern an dem Träger gewährleistet werden. Durch die Integration der Halteklammern in den Träger können dadurch auch Montagetoleranzen vermieden werden.

Vorzugsweise ist eine Halteklammer als plattenartiger Streifen ausgebildet, welcher einen bogenförmigen Abschnitt aufweist. Durch eine derartige Ausgestaltung kann eine besonders flach bauende Realisierung ermöglicht werden und darüber hinaus eine möglichst großflächige Struktur im Hinblick auf die Kontaktierung der Halteklammer mit der Heizwendel erreicht werden. Die stabile Halterung ist dadurch besonders vorteilhaft möglich.

Durch den bogenförmigen Abschnitt wird quasi ein Umgreifen eines Endabschnitts mit einer an die Krümmung des Endabschnitts angepassten Krümmung ausgebildet, so dass der bogenförmige Abschnitt einer Halteklammer auch flächig mit seiner Innenseite an der Außenseite des Endabschnitts anliegt. Durch diese kompatiblen Krümmungsausgestaltungen wird quasi eine großflächige direkte Anlage zwischen der Halteklammer und einem Endabschnitt der Heizwendel geschaffen, so dass auch diesbezüglich eine besonders stabile Halterung erreicht wird. Insbesondere wird somit ein Verrutschen, ein Verkippen oder Verdrehen verhindert.

Vorzugsweise weist eine Halteklammer an ihrem freien Ende eine gewinkelt an dem bogenförmigen Abschnitt angeordnete Zunge auf. Dies ist besonders vorteilhaft, da somit die einfache Greifbarkeit und Handhabbarkeit der Halteklammer im Hinblick auf ein Anheben oder Niederdrücken gewährleistet ist. Durch diese quasi nach vorne überstehende Lasche, welche im montierten Zustand nicht mit dem Endabschnitt der Heizwendel in Verbindung steht, kann somit die einfache Greifbarkeit mit einem Werkzeug oder dergleichen oder aber auch mit Fingern ermöglicht werden, um die Halteklammer anzuheben und die eingeklemmte Heizwendel herauszuziehen.

Insbesondere ist eine Halteklammer in gewissem Maße flexibel und federnd an dem Träger angeordnet, so dass ein einfaches Einschieben und quasi Einrasten und eine dennoch stabile Halterung der Heizwendel gegeben ist.

Vorzugsweise ist unter einer Halteklammer eine Aussparung, insbesondere ein Loch in dem Träger ausgebildet. Auch hier kann somit die Zugänglichkeit für Montagezwecke verbessert werden und darüber hinaus auch gegebenenfalls eine gewisse Freiraumausbildung für ein nach unten leichtes Durchbiegen der Heizwendel in die Halteklammer im montierten Zustand gewährleistet werden.

Vorzugsweise ist vorgesehen, dass die Endabschnitte der Heizwendel geradlinig ausgebildet sind und die Halteklammern am geradlinigen Bereich der Endabschnitte angeordnet sind. Auch hier kann gerade im Hinblick mit der bevorzugten Ausführung eines quasi plattenartigen Streifens einer Halteklammer eine besonders großflächige und umfassende direkte Kontaktierung der Halteklammer mit dem Endabschnitt erreicht werden, so dass auch diesbezüglich die Halterung und Fixierung besonders vorteilhaft erfolgen kann.

Vorzugsweise ist vorgesehen, dass zumindest an einem, insbesondere an jedem Krümmungsbogen einer Windung der Heizwendel ein Haltesteg zum Halten des Krümmungsbogens an dem Träger ausgebildet ist. Insbesondere sind die Haltestege einstückig mit dem Träger ausgebildet. Durch diese Ausgestaltung wird eine zusätzliche Fixierung an spezifischen Stellen der Heizwendel erreicht, so dass auch dort unerwünschte Bewegungen oder Schwingungen der Heizwendel vermieden werden können.

Vorzugsweise ist der Heizkörper ein Unterhitzeheizkörper für ein Gargerät. Es kann auch ein Grillheizkörper sein. Gerade derartige Heizkörper sind im Hinblick auf ihre flächige Ausdehnung und ihre Ausmaße relativ groß dimensioniert und die Heizwendel ist über mehrere Windungen gewunden, welche relativ groß sind. Gerade diese Heizkörper erfordern daher eine stabile Halterung und Positionierung, wobei dies durch die Erfindung in besonders bauteilreduzierter und dennoch besonders zuverlässiger und sicherer Halterung ermöglicht ist.

Des Weiteren betrifft die Erfindung ein Gargerät mit zumindest einem erfindungsgemäßen Heizkörper oder einer vorteilhaften Ausführung, und einem plattenartigen Träger, an dem der Heizkörper befestigbar ist.

Vorteilhafte Ausführungen des Heizkörpers sind als vorteilhafte Ausführungen des Gargeräts anzusehen.

Weitere Merkmale der Erfindung ergeben sich aus den Ansprüchen, den Figuren und der Figurenbeschreibung. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Ausführungsbeispiele der Erfindung werden nachfolgend anhand schematischer Zeichnungen näher erläutert. Es zeigen:
- Fig. 1: eine Draufsicht auf einen aus dem Stand der Technik bekannten Heizkörper;
- Fig. 2: eine perspektivische Darstellung eines Teilausschnitts eines Ausführungsbeispiels eines Hausgeräts mit einem Heizkörper;
- Fig. 3: eine perspektivische Darstellung eines Teilabschnitts gemäß Fig. 2;
- Fig. 4: eine Schnittdarstellung von Fig. 3.

In den Figuren werden gleiche und funktionsgleiche Elemente mit den gleichen Bezugszeichen versehen.

In Fig. 2 ist in einer perspektivischen Teildarstellung ein als Backofen 11 ausgebildetes Gargerät gezeigt, welcher einen Garraum 12 aufweist, in den Lebensmittel zum Zubereiten eingebracht werden können. Der Garraum 12 ist durch eine nicht gezeigte Muffel begrenzt und weist frontseitig eine Beschickungsöffnung auf, welche durch eine nicht gezeigte Tür verschließbar ist. Ein Muffelflansch 13, welcher frontseitig ausgebildet ist und die Beschickungsöffnung begrenzt, ist in Teilen dargestellt. Der Backofen 11 umfasst einen Heizkörper 14, welcher im Garraum 12 angeordnet ist. Im Ausführungsbeispiel ist der Heizkörper 14 als Unterhitzeheizkörper ausgebildet. Der Heizkörper 14 umfasst eine Heizwendel 15, welche als Stab ausgebildet ist, welcher mehrfach gewunden ist. Die stabförmige Heizwendel 15 weist zwei Endabschnitte 16 und 17 auf, welche geradlinig verlaufen und ihren Enden 18 und 19 zur elektrischen Kontaktierung mit einer Energieversorgung ausgebildet sind. Darüber hinaus umfasst die Heizwendel 15 Windungen 20, 21, 22, 23, 24, 25 und 26. Die Heizwendel 15 ist an einem plattenartigen Träger 27 befestigt. Dazu ist der Endabschnitt 16 durch eine Halteklammer 28 und der Endabschnitt 17 durch eine Halteklammer 29 gehalten. Die Halteklammern 28 und 29 sind integral und somit einstückig mit dem Träger 27 ausgebildet. Unterhalb der Halteklammern 28 und 29 sind Löcher 30 und 31 in dem Träger 27 ausgebildet.

Die Halteklammern 28 und 29 sind plattenartige Streifen, welche einen bogenförmigen Abschnitt 32 bzw. 33 aufweisen. An ihren freien Enden und an die bogenförmigen Abschnitte 32 und 33 anschließend ist jeweils eine Haltelasche 34 bzw. 35 ausgebildet.

Darüber hinaus sind mehrere Haltestege 36, 37, 38, 39, 40, 41 und 42 ausgebildet, welche ebenfalls einstückig mit dem Träger 27 ausgebildet sind. Die schmalen hakenförmigen Haltestege 36 bis 42 sind jeweils so ausgebildet, dass sie einen Krümmungsbogen 43, 44, 45, 46, 47, 48 und 49 der Heizwendel 15 halten.

Die Haltestege 36 bis 42 sind aus dem Plattenmaterial des Trägers 27 ausgestanzt und um eine Biege- bzw. Falzkante nach oben gebogen.

In Fig. 3 ist eine vergrößerte Darstellung von Fig. 2 im Bereich der Halteklammer 28 gezeigt. Die streifenförmige plattenartige Struktur der Halteklammer 28 ist zu erkennen, welche sich mit ihrem bogenförmigen Abschnitt 32 flächig an der Außenseite 50 des Endabschnitts 16 anlegt. Dadurch ist eine möglichst großflächige mechanische Kontaktierung und somit eine besonders stabile Halterung gewährleistet.

In Fig. 4 ist eine Schnittdarstellung entlang der Schnittlinie IV-IV gemäß Fig. 3 gezeigt. Die einstückige Verbindung der Halteklammer 28 mit dem Träger 27 ist zu erkennen und darüber hinaus ist die großflächige direkte Anlage des bogenförmigen Abschnitts 32 an der Außenseite 50 des Endabschnitts 16 gezeigt. Darüber hinaus ist die gewinkelt an dem bogenförmigen Abschnitt 32 anschließende Zunge bzw. Lasche 34 gezeigt, welche nach außen wegsteht und keinen Kontakt mit dem Endabschnitt 16 aufweist. Dadurch ist eine einfache und sichere Handhabbarkeit und Greifbarkeit der Halteklammer 28 gegeben.

Auch die Halteklammern 28 und 29 werden durch Umformung und Prägung sowie Ausstanzung aus dem plattenartigen Träger 27 hergestellt. Dazu kann gemäß einer ersten Ausführung vorgesehen sein, dass zunächst in dem ebenen Träger 27 ein Ausschneiden erfolgt, dann der ebene Bereich, aus dem die Klammer 28 gebildet werden soll, nach oben gebogen wird und dann der bogenförmige Abschnitt 32 sowie daran anschließend die Lasche 34 ausgebildet und entsprechend geformt gebogen werden.

Insbesondere ist eine Halteklammer 28 bzw. 29 vorgespannt, was bedeutet, dass dann, wenn die Endabschnitte 16 bzw. 17 nicht in den Halteklammern 28 und 29 eingeklemmt sind, diese näher zu den Aussparungen bzw. Löchern 30 und 31 angeordnet sind. Durch Einschieben der Endabschnitte 16 und 17 wird dieser Grundzustand der Halteklammern 28 und 29 aufgehoben und die Halteklammern 28 und 29 weiter nach oben bzw. außen gedrückt und somit in einen Haltezustand übergeführt.

Wie aus der Darstellung Fig. 2 zu erkennen ist, ist der gesamte Heizkörper 14, insbesondere die Heizwendel 15, verstärkungsstrebenfrei ausgebildet, was bedeutet, dass keine Verbindungsstrebe oder keine Verstärkungsstrebe zwischen zwei Punkten der Heizwendel 15 verbindend angeordnet ist. Insbesondere ist somit keine Verstärkungsstrebe 10, wie im Stand der Technik gemäß Fig. 1 mehr erforderlich.

### Bezugszeichenliste

- 1: Heizkörper
- 2: Stab
- 3, 4: Endabschnitte
- 5,6: Enden
- 7, 8, 9: Windungen
- 10: Verstärkungsstrebe
- 11: Backofen
- 12: Garraum
- 13: Muffelflansch
- 14: Heizkörper
- 15: Heizwendel
- 16, 17: Endabschnitte
- 18, 19: Enden
- 20 bis 26: Windungen
- 27: Träger
- 28, 29: Halteklammern
- 30, 31: Löcher
- 32, 33: Abschnitte
- 34, 35: Haltelaschen
- 36 bis 42: Haltestege
- 43 bis 49: Krümmungsbögen
- 50: Außenseite
- IV-IV: Schnittlinie

## Patentansprüche

1. Heizkörper, insbesondere Unterhitzeheizkörper, für ein Hausgerät, welcher eine als mehrfach gewundener Stab (15) ausgebildete Heizwendel (15) umfasst, **dadurch gekennzeichnet, dass** die Heizwendel (15) verstärkungsstrebenfrei ausgebildet ist.

2. Heizkörper nach Anspruch 1, **dadurch gekennzeichnet, dass** die Heizwendel (15) zwei Endabschnitte (16, 17) aufweist, welche jeweils mit einer Halteklammer (28, 29) an einem plattenartigen Träger (27) des Hausgeräts befestigbar sind.

3. Heizkörper nach Anspruch 2, **dadurch gekennzeichnet, dass** eine Halteklammer (28, 29) einstückig mit dem Träger (27) ausgebildet ist.

4. Heizkörper nach Anspruch 2 oder 3, **dadurch gekennzeichnet, dass** eine Halteklammer (28, 29) als plattenartiger Streifen ausgebildet ist, welcher einen bogenförmigen Abschnitt (32, 33) aufweist.

5. Heizkörper nach Anspruch 4, **dadurch gekennzeichnet, dass** der bogenförmige Abschnitt (32, 33) zum Umgreifen eines Endabschnitts (16, 17) mit einer an die Krümmung des Endabschnitts (16, 17) angepassten Krümmung ausgebildet ist, so dass der bogenförmige Abschnitt (32, 33) flächig an der Außenseite (50) des Endabschnitts (16, 17) anliegt.

6. Heizkörper nach einem der Ansprüche 2 bis 5, **dadurch gekennzeichnet, dass** eine Halteklammer (28, 29) an ihrem freien Ende eine gewinkelt an dem bogenförmigen Abschnitt (32, 33) angeordnete Zunge (34, 35) aufweist.

7. Heizkörper nach einem der Ansprüche 2 bis 6, **dadurch gekennzeichnet, dass** unter einer Halteklammer (28, 29) eine Aussparung (30, 31) in dem Träger (27) ausgebildet ist.

8. Heizkörper nach einem der vorhergehenden Ansprüche 2 bis 7, **dadurch gekennzeichnet, dass** die Endabschnitte (16, 17) geradlinig ausgebildet sind und die Halteklammern (28, 29) an geradlinigen Bereichen der Endabschnitte (16, 17) angeordnet sind.

9. Heizkörper nach einem der vorhergehenden Ansprüche 2 bis 8, **dadurch gekennzeichnet, dass** an zumindest einem, insbesondere an jedem, Krümmungsbogen (43 bis 49) einer Windung (20 bis 26) der Heizwendel (15) ein Haltesteg (36 bis 42) zum Halten des Krümmungsbogens (43 bis 49) an dem Träger (27) ausgebildet ist.

10. Gargerät mit zumindest einem Heizkörper (14) nach einem der vorhergehenden Ansprüche.
